# EUROPÄISCHE PATENTSCHRIFT

(11) **EP 0 149 127 B1**
(45) Veröffentlichungstag und Bekanntmachung des Hinweises auf die Patenterteilung: **30.03.1988**
(21) Anmeldenummer: 84115090.7
(22) Anmeldetag: 10.12.1984
(51) Int. Cl.: G21F 7/06

(54) **Reparatur- und Montage-Wagen für kerntechnische Anlagen**
Repairs- and assembling-carriage for nuclear installations
Chariot pour le montage et la réparation d'installations nucléaires

(30) Priorität: 16.01.1984 DE 3401278
(43) Veröffentlichungstag der Anmeldung: 24.07.1985
(73) Patentinhaber: SIEMENS AKTIENGESELLSCHAFT, 80333 München (DE)
(72) Erfinder: Zeitzschel, Günther, D-6000 Frankfurt/Main (DE); Sulic, Milan, Dipl.-Ing., D-6000 Frankfurt/Main (DE); Tennie, Manfred, D-8754 Grossostheim-Ringheim (DE)

(56) Entgegenhaltungen:
- EP-A- 0 004 861
- FR-A- 2 018 443
- FR-A- 2 123 409

## Beschreibung

Die Erfindung betrifft einen Reparatur- und Montage-Wagen für kerntechnische Anlagen. Diese Wagen sollen für strahlungsgefährdete Bereiche eingesetzt werden. Deshalb ist zum Beispiel von der Kernforschungsanstalt Karlsruhe ein solcher Wagen entwickelt worden, der vollständig durch Fernsteuerung betrieben wird. Der Wagen ist mit Hilfe von Antriebsraupen zwar auch in schwierigem Gelände beweglich, seine Nutzungsmöglichkeiten sind aber zum Beispiel dadurch begrenzt, dass das Bedienungspersonal nur eine eingeschränkte Sicht insbesondere über Fernsehmonitors hat. Deshalb können nur relativ einfache Arbeiten damit ausgeführt werden.

Bei einer aus der EP-A-0 004 861 bekannten beweglichen Arbeitsstation gibt es zur Aufnahme von Arbeitspersonal zwei mit einem Zwischenraum gegenüberliegend angeordnete abgeschirmte Kabinen, aus denen das Personal unmittelbar vor Ort Arbeiten durch Bleiglasfenster gut beobachten kann. Die bekannte Arbeitsstation ist aber speziell für Arbeiten an Dampferzeugern ausgebildet, denn sie wird mit einem Hebezeug vertikal in das oben geöffnete Dampferzeugergehäuse abgesenkt und dabei mit gummibereiften Rollen an der Gehäuseinnenseite geführt. Werkzeuge ausserhalb der Kabine sollen durch Handlöcher bedient werden, die unterhalb der Fenster vorgesehen sind. Die Werkzeuge werden mit einem besonderen Hebezeug durch den Zwischenraum zwischen den Kabinen abgesenkt, die gemeinsam auch um die vertikale Längsachse des Dampferzeugergehäuses rotieren können. Dies liegt daran, dass sich Reparaturen bei Dampferzeugern meist auf die Heizrohre beziehen, die wegen ihrer Länge von mehreren Metern nur abschnittweise in dem Zwischenraum zugänglich gemacht werden können.

Die Erfindung geht dagegen von der Aufgabe aus, strahlungsgefährdete Komponenten, zum Beispiel aus heissen Zellen in Wiederaufbereitungsanlagen oder Brennelementfabriken, vor allem Rohrleitungen, Pumpen, Ventile, Filter usw. reparieren oder austauschen können, die an unterschiedlichen, nicht von vornherein bestimmbaren Stellen liegen. Die Arbeiten des Personals sind ebenfalls unterschiedlich und müssen demnach erledigt werden können, ohne dass das Personal dabei durch eine Abschirmung zu stark behindert ist. Handlöcher sind jedenfalls im Hinblick auf Strahlung und Kontamination nicht vorstellbar.

Die Lösung der vorgenannten Aufgabe besteht in der besonderen Ausbildung eines Reparatur-und Montagewagens, bestehend aus einer in der Höhenlage verstellbaren und vorzugsweise auch drehbaren Plattform, die eine abgeschirmte Kabine trägt, und zwar so, dass sich die Kabine über einen Teil der Plattform erstreckt, dass in der Wand der Kabine ein oder mehrere Manipulatoren angeordnet sind, deren Steuerglieder in der Kabine liegen und deren Arbeitsglieder über den neben der Kabine liegenden Teil der Plattform greifen, und dass die Plattform auf einem fahrbaren Unterteil angeordnet ist.

Mit dem erfindungsgemässen Wagen können die meisten in kerntechnischen Anlagen anfallenden Reparaturarbeiten direkt vor Ort vorgenommen werden, und zwar mit Hilfe bekannter Manipulatoren unter unmittelbarer Beobachtung durch das Bedienungspersonal, das in der abgeschirmten Kabine freibeweglich untergebracht ist und mit dem Wagen zu den unterschiedlichen Schadenstellen gelangt.

Der Wagen kann vorteilhaft so ausgebildet werden, dass die Plattform einen Kran trägt. Zum Beispiel kann der Kran auf oder an der Kabnine sitzen, so dass deren Aufbau als Tragstruktur genutzt wird. Mit Kran sind dabei auch andere Hebezeuge als solche mit einem Ausleger gemeint.

Der Wagen kann ein angetriebenes Fahrwerk aufweisen, wobei dem Fahrwerk Steuerorgane in der Kabine zugeordnet sind. Dabei ergibt sich ein einfaches Fahrwerk, wenn der Weg des Wagens den Umständen entsprechend durch Schienen vorgegeben ist. Der erfindungsgemässe Wagen kann aber durchaus auch mit lenkbaren Rädern oder, wie der bekannte Wagen, mit Raupen ausgerüstet werden.

Zweckmässigerweise ist dem Wagen eine Schleuse zum Betreten der Kabine zugeordnet. Damit kann man erreichen, dass das in strahlengefährdeter Umgebung stehende Fahrzeug vom Bedienungspersonal ohne Belastung durch die Umgebungsatmosphäre des Wagens betreten werden kann. Ausserdem sollte die Kabine mit Sauerstoff-Flaschen mit Atemschutz ausgerüstet sein, um für den Fall, dass die strahlenfreie Luftversorgung der Kabine ausfällt, eine Überbrükkungsmöglichkeit bis zum Aussteigen des Personals zu haben.

Für Arbeiten, die grössere Kräfte erfordern, ist es günstig, wenn äussere Greiforgane zur Verankerung in einer Arbeitsstellung vorgesehen sind. Damit wird ein Widerlager geschaffen, so dass der Wagen selbst relativ leicht ausgebildet werden kann.

Der neue Wagen kann in dem Unterteil Fahr-, Hub- und Drehantriebe integriert enthalten. Die höhenverstellbare Plattform sollte bis zur Oberkante von Gestellen reichen, in denen reparaturanfällige Komponenten behandelt werden müssen.

Die Abschirmwände der Kabine sollten grossflächig durchsichtig sein, vorzugsweise in Form ein- oder mehrlagiger Bleiglasfenster.

Die Manipulatoren können mit verschiedenen austauschbaren Werkzeugen versehen sein. Im Prinzip sind sie so ausgebildet, wie dies aus heissen Zellen bekannt ist, sie arbeiten also vorzugsweise als master-slave-Manipulatoren mit Druckmittelunterstützung.

Zur näheren Erläuterung der Erfindung wird anhand der Zeichnung ein vereinfachtes Ausführungsbeispiel beschrieben. Dabei zeigt die Fig. 1 den Grundriss einer Wiederaufbereitungsanlage, die Fig. 2 ist ein Vertikalschnitt durch die Anlage. In Fig. 3 ist in einem Vertikalschnitt mit vergrössertem Massstab ein Teil des Wagens dargestellt.

Das in Fig. 1 ersichtliche Betongebäude 1 gehört zu einer Wiederaufbereitungsanlage für Brennelemente. Dabei sind die in dem Raum 2 untergebrachten Komponenten in Gestellen 3 angeordnet, die zu beiden Seiten eines Mittelganges 4 längs der Wände 5 und 6 aufgestellt sind. Die Gestelle umfassen zum Beispiel Behälter, Rohrleitungen und Ventile zum Auflösen der abgebrannten Brennelemente und zur chemischen Behandlung der überwiegend flüssigen Stoffe. Dabei zeigt die Fig. 2, dass die Gestelle 3 sich etwa in halber Höhe nach oben zu verjüngen. Damit ist die Zugänglichkeit für einen Wagen 10 verbessert, der im Gang 4 auf strichpunktiert dargestellten Schienen 11 längs der Gestelle 3 bewegbar ist. In Fig. 1 ist der Wagen 10 in der Endstellung dargestellt, in der er mit einer Personalschleuse 14 in Verbindung steht. Durch Dichtungen 15 ist für einen gasdichten Anschluss zwischen dem Wagen 10 und der Schleuse 14 gesorgt.

Der Wagen 10 umfasst ein Unterteil 20, das mit Rädern 21 auf den Schienen 11 läuft. Die Räder werden von einem nicht dargestellten Antrieb betätigt, dessen Steuerorgane in einer Kabine 23 mit abgeschirmten Wänden 24 untergebracht sind. Die Kabine 23 sitzt auf einer Plattform 25, die auf dem Unterteil 20 angeordnet ist. Die Plattform 25 ist einmal um die strichpunktiert angedeutete Achse 26 verdrehbar, wie durch den Pfeil 27 dargestellt ist. Ferner ist die Plattform 25 höhenverstellbar. In Fig. 2 ist die höchste Stellung bei 30 strichpunktiert dargestellt.

Die Kabine 23 besteht aus Abschirmmaterial. Sie bedeckt, wie die Fig. 1 zeigt, nur etwas mehr als die Hälfte der Plattform 25. Deshalb gibt es einen neben der Kabine 23 liegenden Bereich 32, der als Arbeitsplattform anzusehen ist. Die dieser Arbeitsplattform zugekehrte Wand ist mit abschirmenden Bleiglasfenstern 34 gut einsehbar.

Dort sitzen verschiedene Manipulatoren, zum Beispiel 35, 36 und 37, die vom Inneren der Kabine 23 aus zum Beispiel mit dem Master-Gerät 40 bedient werden können, so dass die von den Manipulatoren gehaltenen Werkzeuge 41, 42 und 43 die in der Fig. 3 durch die Pfeile angedeuteten Bewegungen ausführen. Sie bestreichen dabei alle mindestens den Bereich 32 der Plattform. Einzelne greifen aber auch darüber hinaus.

Die Fig. 3 lässt noch erkennen, dass auf der Oberseite 45 der Kabine 23 ein Hebezeug 46 angeordnet ist, dessen Hubwerk 47 einen Kranhaken 48 trägt und am Ende eines Teleskoparmes 50 sitzt, der in Richtung des Pfeiles 51 verstellbar ist.

In dem in Fig. 1 mit 54 bezeichneten seitlichen Bereich neben der Kabine 23 ist eine Ablagefläche mit Kästen 55 vorgesehen Dort können auswechselbare Werkzeuge deponiert werden, mit denen die Manipulatoren bei Bedarf auszustatten sind.

Für das Arbeiten an einzelnen Gestellen 3 kann der Wagen 10 mit Haken 57 an diesen verankert werden. Solche Greiforgane ergeben eine grössere Standfestigkeit für die Aufbringung von Kräften, zum Beispiel zum Lösen von Muttern oder zum Sägen oder Biegen von Rohrleitungen, so dass der Wagen selbst relativ leicht ausgeführt werden kann.

In Fig. 1 ist noch angedeutet, dass ein Gestell 3 mit einer an der Decke des Raumes 2 gelegenen Laufkatze 58 für Reparaturarbeiten aus der Grundposition in die Stellung 3a im Gangg 4 gesetzt worden ist. Dies ergibt die Möglichkeit, von der Seite her in das Gestell zu greifen. Für diese Arbeiten wird die Plattform 25 in Richtung des Pfeiles 27 gedreht, so dass die Manipulatoren 35, 36 und 37 optimal eingesetzt werden können.

Die Vorderseite der Kabine 23 ist noch mit einer Düsenöffnung 60 versehen, die in zwei zueinander senkrechten Ebenen geschwenkt werden kann, wie dies durch die Pfeile 61 und 62 angedeutet ist. Damit kann ohne direkten Personaleinsatz ein Strahl dekontaminierender Flüssigkeit auf Komponenten gerichtet werden, so dass kontaminierende Abfälle aus dem Raum 2 ausgeschwemmt werden können.

## Patentansprüche

1. Reparatur- und Montagewagen für kerntechnische Anlagen, bestehend aus einer in der Höhenlage verstellbaren und vorzugsweise auch drehbaren Plattform (25), die eine abgeschirmte Kabine (23) trägt, dadurch gekennzeichnet, dass sich die Kabine über einen Teil der Plattform (25) erstreckt, dass in der Wand (24) der Kabine (23) ein oder mehrere Manipulatoren (35, 36, 37) angeordnet sind, deren Steuerglieder in der Kabine (23) liegen und deren Arbeitsglieder über den neben der Kabine (23) liegenden Teil (32) der Plattform (25) greifen, und dass die Plattform (25) auf einem fahrbaren Unterteil (20) angeordnet ist.

2. Wagen nach Anspruch 1, dadurch gekennzeichnet, dass die Plattform (25) einen Kran (46) trägt.

3. Wagen nach Anspruch 2, dadurch gekennzeichnet, dass der Kran (46) auf oder an der Kabine (23) sitzt.

4. Wagen nach Anspruch 1, 2 oder 3, dadurch gekennzeichnet, dass der Wagen (10) ein angetriebenes Fahrwerk (21 ) aufweist, und dass dem Fahrwerk (21) Steuerorgane in der Kabine zugeordnet sind.

5. Wagen nach einem der Ansprüche 1 bis 4, dadurch gekennzeichnet, dass dem Wagen (10) eine Schleuse (14) zum Betreten der Kabine (23) zugeordnet ist.

6. Wagen nach einem der Ansprüche 1 bis 5, dadurch gekennzeichnet, dass äussere Greiforgane (57) zur Verankerung in einer Arbeitsstellung vorgesehen sind.

## Revendications

1. Chariot de réparation et de montage d'installations de génie nucléaire, constitué d'une plate-forme (25) de position réglable en hauteur et, de préférence, également tournante, qui porte une cabine (23) blindée, caractérisé en ce que la cabine s'étend sur une partie de la plate-forme (25), en ce que sur la paroi (24) de la cabine (23) sont disposés un ou plusieurs manipulateurs (35, 36, 37) dont les organes de commande sont dans la cabine (23) et dont les organes de préhension agissent au-dessus de la partie (32) de la plate-forme (25), qui se trouve à côté de la cabine (23), et en ce que la plate-forme (25) est montée sur une partie inférieure (20) mobile.

2. Chariot suivant la revendication 1, caractérisé en ce que la plate-forme (25) porte une grue (46).

3. Chariot suivant la revendication 2, caractérisé en ce que la grue (46) est montée au-dessus de la cabine (23) ou sur la cabine (23).

4. Chariot suivant la revendication 1,2 ou 3, caractérisé en ce que le chariot (10) comprend un mécanisme de déplacement (21) et en ce que au mécanisme de déplacement (21) sont associés des organes de commande dans la cabine.

5. Chariot suivant l'une des revendications 1 à 4, caractérisé en ce qu'au chariot (10) est associé un sas (14) pour accéder à la cabine (23).

6. Chariot suivant l'une des revendications 1 à 5, caractérisé en ce qu'il est prévu des organes de préhension (57) extérieurs pour l'ancrage en une position de travail.

## Claims

1. A repair and assembly carriage for nuclear installations, composed of a vertically adjustable and preferably rotatable platform (25) which carries a screened cabin (23), characterised in that the cabin extends over a part of the platform (25), that in the wal (24) of the cabin (23) are arranged one or more than one manipulator (35, 36, 37) the control elements of which are located in the cabin (23) and the operating elements of which engage over that part (32) of the platform (25) which lies next to the cabin (23), and that the platform (25) is arranged on a mobile lower section (20).

2. A carriage as claimed in claim 1, characterised in that the platform (25) bears a crane (46).

3. A carriage as claimed in claim 2, characterised in that the crane (46) is located on or against the cabin (23).

4. A carriage as claimed in claims 1,2 or 3, characterised in that the carriage (10) comprises a driven moving mechanism (21 ) and that the moving mechanism (21) is assigned control elements in the cabin.

5. A carriage as claimed in claims 1 to 4, characterised in that the carriage (10) is assigned a lock (14) through which the cabin (23) is entered.

6. A carriage as claimed in one of the claims 1 to 5, characterised in that external gripping elements (57) are provided for fixing in an operating position.
